# EUROPÄISCHE PATENTSCHRIFT

(11) **EP 0 941 451 B1**
(45) Veröffentlichungstag und Bekanntmachung des Hinweises auf die Patenterteilung: **26.09.2001**
(21) Anmeldenummer: 97951220.9
(22) Anmeldetag: 18.11.1997
(51) Int. Cl.: G01C 21/20, G08G 1/0969

(54) **VERFAHREN UND EINRICHTUNG ZUR ZIELFÜHRUNGSUNTERSTÜTZUNG EINES FAHRZEUGFÜHRERS**
METHOD AND DEVICE FOR NAVIGATION SUPPORT OF A VEHICULE DRIVER
PROCEDE ET DISPOSITIF POUR L'ASSISTANCE A LA NAVIGATION D'UN CONDUCTEUR DE VEHICULE

(30) Priorität: 26.11.1996 DE 19648906
(43) Veröffentlichungstag der Anmeldung: 15.09.1999
(73) Patentinhaber: Mannesmann VDO Aktiengesellschaft, 60388 Frankfurt am Main (DE)
(72) Erfinder: HELMSTÄDTER, Gerald, D-64331 Weiterstadt (DE); SCHMISCHKE, Kai, D-63543 Neuberg (DE)
(74) Vertreter: Klein, Thomas, Dipl.-Ing. (FH)
(86) Internationale Anmeldenummer: EP9706412
(87) Internationale Veröffentlichungsnummer: WO9823919

(56) Entgegenhaltungen:
- EP-A- 0 346 491
- EP-A- 0 534 533
- WO-A-92/08952
- WO-A-96/07110
- DE-A- 4 219 326
- DE-A- 4 301 875

## Beschreibung

Die Erfindung betrifft ein Verfahren und eine Einrichtung zur Zielführungsunterstützung eines Fahrzeugführers, an den Anweisungen ausgegeben werden, die aus einem Vergleich eines durch Wegleitpunkte vorgegebenen Fahrweges und jeweils ermittelter Positionen des Fahrzeugs abgeleitet werden.

Zur Zielführung von Fahrzeugen sind Systeme bekanntgeworden, bei denen nach Eingaben von Start und Ziel diese Informationen von einer Fahrzeugeinheit in einen ortsfesten Rechner (Verkehrsrechner) übertragen werden. Dort wird anhand einer digitalen Kartenbasis ein Fahrweg zwischen Start und Ziel ermittelt. Dieser wird in Form einer Liste von Wegleitpunkten zur Fahrzeugeinheit übertragen. Zusätzlich werden Daten über die Wegleitpunkte übertragen, insbesondere die Art des Wegleitpunktes, beispielsweise einer Kreuzung, einer Abzweigung, eines Kreisverkehrs. Schließlich werden die Entfernungen zwischen den Wegleitpunkten an die Fahrzeugeinheit übertragen. Diese Systeme werden auch Off-Board-Zielführungssysteme genannt.

Bei anderen bekannten Systemen befindet sich der Rechner einschließlich der digitalen Kartenbasis im Fahrzeug. Diese Systeme werden On-Board-Zielführungssysteme genannt.

Die Übermittlung der Wegleitinformationen an den Fahrer erfolgt bei den bekannten Systemen in Form von symbolisierten Darstellungen der Wegleitpunkte, insbesondere der Kreuzungen und Abzweigungen. Dem Fahrzeugführer fehlt dabei jegliche Information über den nachfolgenden Verlauf des Fahrwegs. Er muß deshalb der Funktionstüchtigkeit des Systems vollständig vertrauen. Ferner kann durch eine ungenaue Positionsbestimmung des Fahrzeugs oder durch komplizierten Straßenverlauf der Fahrzeugführer zu schnellen Spuränderungen verleitet werden.

Aufgabe der vorliegenden Erfindung ist es, die Informationsdarstellung für den Fahrzeugführer zu verbessern.

Diese Aufgabe wird mit dem erfindungsgemäßen Verfahren nach dem Anspruch 1 gelöst.

Das erfindungsgemäße Verfahren ist sowohl für On-Board- als auch für Off-Board-Systeme geeignet. Bei letzteren ist vorgesehen, daß Daten, welche den vorgegebenen Fahrweg und die Wegleitpunkte beschreiben, von einem ortsfesten Rechner an eine im Fahrzeug befindliche Fahrzeugeinheit übertragen werden.

Zur weiteren Verbesserung der Orientierung des Fahrers ist bei einer Weiterbildung vorgesehen, daß die Darstellungen der Wegleitpunkte auch Symbole für von den Wegleitpunkten abgehende nicht auf dem vorgegebenen Fahrweg liegende Straßen enthalten. Dabei ist vorteilhaft, wenn die Symbole kurze Linien sind, die sich von den Verbindungen zwischen den Wegleitpunkten unterscheiden.

Um die Position des Fahrzeugs innerhalb des Fahrwegs, insbesondere das Verhältnis zwischen zurückgelegtem und vorausliegendem Weg besser abschätzen zu können, kann bei dem erfindungsgemäßen Verfahren jedoch auch vorgesehen sein, daß ferner ein Symbol für die jeweils ermittelte Position des Fahrzeugs dargestellt wird.

Kommt ein Fahrzeug von dem vorgegebenen Fahrweg ab, so wird bei den bekannten Systemen eine Alternativroute berechnet, die mindestens teilweise auf einem anderen Weg zum Ziel führt. In der Patentanmeldung EP-A-0803852 der Anmelderin wird ein Verfahren beschrieben, das bereits vor einer Abweichung des Fahrzeugs vom vorgegebenen Fahrweg vorsorglich Alternativrouten berechnet und zur Fahrzeugeinheit überträgt. Im Rahmen des erfindungsgemäßen Verfahrens kann deshalb vorgesehen sein, daß ferner Wege und Wegleitpunkte dargestellt werden, die auf Alternativrouten liegen.

Dokument DE-A-4 219 326 bezieht sich auf ein in ein Fahrzeug eingebautes Verkehrsinformationsanzeigesystem für das Darstellen von Karteninformationen für den Fahrer. Im Dokument WO-A-96 07 110 ist ein Verfahren zur Zielführungsunterstützung eines Fahrzeugführers angegeben, bei dem Anweisungen ausgegeben werden, die aus einem Vergleich eines durch Wegleitpunkte vorgegebenen Fahrweges und ermittelter Positionen des Fahrzeuges abgeleitet werden. Dokument EP-A-0 346 491 betrifft ein Verfahren zur Zielführungsunterstützung eines Fahrzeugführers mit einem Richtungspfeil auf der linken Seite unter der Darstellung der Ampel; auf der rechten Seite der Anzeige sind jeweils vollständige Landkarten dargestellt.

Eine Weiterbildung des erfindungsgemäßen Verfahrens besteht darin, daß ferner Daten über die Verkehrsverhältnisse übertragen und in Form von den jeweiligen Wegleitpunkten und/oder den zwischen den Wegleitpunkten liegenden Wegen zugeordneten Symbolen dargestellt werden. Diese Daten können beispielsweise Verkehrshindernisse, wie Staus, Sperrungen oder Witterungseinflüsse betreffen.

Eine erfindungsgemäße Einrichtung zur Zielführungsunterstützung eines Fahrzeugführers mit einer graphischen Anzeigevorrichtung ist im Anspruch 6 gegeben.

Die erfindungsgemäße Einrichtung ist für Off-Board-Systeme geeignet. Bei letzteren ist vorgesehen, daß Daten, welche den vorgegebenen Fahrweg und die Wegleitpunkte beschreiben, von einem ortsfesten Rechner an eine im Fahrzeug befindliche Fahrzeugeinheit übertragen werden.

Zur weiteren Verbesserung der Orientierung des Fahrers ist bei einer Weiterbildung der erfindungsgemäßen Einrichtung vorgesehen, daß die Darstellungen der Wegleitpunkte auch Symbole für von den Wegleitpunkten abgehende nicht auf dem vorgegebenen Fahrweg liegende Straßen enthalten. Dabei ist vorteilhaft, wenn die Symbole kurze Linien sind, die sich von den Verbindungen zwischen den Wegleitpunkten unterscheiden.

Bei der erfindungsgemäßen Einrichtung kann vorgesehen sein, daß ferner ein Symbol für die jeweils ermittelte Position des Fahrzeugs dargestellt wird.

Die erfindungsgemäße Einrichtung kann ferner derart gestaltet sein, daß der jeweilige Wegleitpunkt, auf den das Fahrzeug zufährt, einschließlich mindestens eines Richtungspfeils schematisch darstellbar ist. Diese

Darstellung kann entweder alternativ mit der Straßenkarte oder zusätzlich zur Straßenkarte einschaltbar sein, wobei die Darstellung des jeweiligen Wegleitpunktes den Straßenverlauf am Wegleitpunkt, beispielsweise einen Kreisverkehr, wiedergibt.

Die Erfindung läßt zahlreiche Ausführungsformen zu. Zwei davon sind schematisch in der Zeichnung anhand mehrerer Figuren dargestellt und nachfolgend beschrieben. Es zeigt:
- Fig. 1: die Darstellung gemäß einem ersten Ausführungsbeispiel,
- Fig. 2: die Darstellung gemäß einem zweiten Ausführungsbeispiel und
- Fig. 3: ein Blockschaltbild eines Ausführungsbeispiels einer erfindungsgemäßen Einrichtung.

Die Figuren 1 und 2 zeigen jeweils einen Bildschirm 1, auf welchem Wegleitpunkte A, B, C, D sowie ein Ziel Z entsprechend ihrer ungefähren geographischen Lage einschließlich der sie verbindenden Wege dargestellt sind. Letztere sind gegenüber an den Wegleitpunkten A bis D abzweigenden Wegen vorgehoben wiedergegeben.

Bei der Darstellung nach Fig. 1 befindet sich das Fahrzeug scheinbar am unteren Bildrand und fährt auf den Wegleitpunkt A zu.

In einem eingeblendeten Fenster 2 ist eine symbolische Darstellung des Wegleitpunkts A sichtbar. Außerdem ist im Fenster 2 eine Angabe 3 zur Entfernung zwischen dem Fahrzeug und dem Wegleitpunkt A eingeblendet. Weitere Angaben, beispielsweise die noch verbleibende Entfernung zum Ziel, können ebenfalls im Fenster 2 oder an anderer geeigneter Stelle des Schirmbildes 1 vorgesehen sein.

Bei dem Ausführungsbeispiel nach Fig. 2 ist der gesamte vorgegebene Fahrweg zwischen dem Startpunkt S und dem Ziel Z auf dem Bildschirm 1 dargestellt. Das Fahrzeug befindet sich zu dem aktuellen Zeitpunkt zwischen den Wegleitpunkten A und B und ist als Symbol 4 dargestellt. Auf dem Weg zwischen den Wegleitpunkten C und D befindet sich ein Stau, auf den durch ein Symbol 5 hingewiesen wird. Für den Fall, daß der Fahrzeugführer beim Wegleitpunkt B vom vorgegebenen Fahrweg abkommt oder dem Stau ausweichen möchte, wurde im Verkehrsrechner eine Alternativroute berechnet, die über weitere Wegleitpunkte E, F zum Ziel Z führt. Die Darstellung der Alternativroute ist gegenüber dem vorgegebenen Fahrweg abgehoben.

Für die in den Figuren 1 und 2 gezeigte Darstellung stehen meist Farbdisplays zur Verfügung, so daß die Form- und Farbgebung der Darstellungen im Sinne einer guten Erkennbarkeit optimiert werden kann. Bei einer Einrichtung zur Zielführungsunterstützung kann beispielsweise das Fenster 2 (Fig. 1) je nach Wahl des Fahrzeugführers ein- oder ausgeblendet werden oder den gesamten Bildschirm 1 einnehmen, wenn der Fahrzeugführer auf eine Darstellung des Fahrwegs keinen Wert legt.

Das als Blockschaltbild in Fig. 3 dargestellte Ausführungsbeispiel einer erfindungsgemäßen Einrichtung besteht aus einer Fahrzeugeinheit 10 und einer zentralen Einrichtung 11, zwischen denen mit jeweils einem Sender/Empfänger 12, 13 eine Funkverbindung besteht, beispielsweise nach dem GSM-Standard. In der zentralen Einrichtung 11 befindet sich ein Verkehrsrechner 14, der Zugriff auf eine gespeicherte Straßenkarte 15 hat und für viele Fahrzeuge die Routenermittlung vornimmt.

Die Fahrzeugeinheit 10 besteht im wesentlichen aus einem Bordcomputer 16, einem GPS-Empfänger 17, einer Eingabeeinrichtung 18, einer Anzeigeeinrichtung 19 und einem Speicher 20. Diese Komponenten sind an sich bekannt und brauchen zum Verständnis der Erfindung nicht näher erläutert zu werden. Die Anzeigevorrichtung umfaßt einen Bildschirm, beispielsweise in Flüssigkristalltechnik, auf dem die in den Figuren 1 und 2 beispielhaft gezeigten Darstellungen wiedergegeben werden können.

Der GPS-Empfänger 17 führt dem Bordcomputer 16 ständig Informationen über die geographische Position des Fahrzeugs zu. Mit der Eingabeeinrichtung 18 kann der Führer des Fahrzeugs ein Ziel eingeben. Dieses wird zusammen mit der gegenwärtigen Position dem Verkehrsrechner 14 zugeführt, der anhand der Straßenkarte 15 die Sollroute ermittelt und an die Fahrzeugeinheit 10 in Form einer Wegleitpunktliste überträgt. Je nach Ausgestaltung des erfindungsgemäßen Verfahrens berechnet der Verkehrsrechner außerdem zu den einzelnen Wegleitpunkten, wie oben beschrieben, Alternativrouten, die ebenfalls zur Fahrzeugeinheit übertragen werden, und übermittelt auch Verkehrsmeldungen, die den jeweiligen Fahrweg betreffen.

Durch die Positionsmeldungen des GPS-Empfängers 17 wird dem Bordcomputer mitgeteilt, in wieweit Wegleitpunkte auf der Sollroute erreicht werden, so daß die kartenmäßigen Darstellungen gemäß den Figuren 1 und 2 mit der Fortbewegung des Fahrzeugs aktualisiert werden und die Wegleitinformation 2 (Fig. 1) für den jeweils vorausliegenden Wegleitpunkt angezeigt wird.

## Patentansprüche

1. Verfahren zur Zielführungsunterstützung eines Fahrzeugführers, an den Anweisungen ausgegeben werden, die aus einem Vergleich eines durch Wegleitpunkte vorgegebenen Fahrweges und jeweils ermittelter Positionen des Fahrzeugs abgeleitet werden, wobei die Wegleitpunkte und Verbindungen zwischen den Wegleitpunkten mindestens eines Teils des vorgegebenen Fahrzeugs schematisch dargestellt werden, und wobei die Darstellungen der Wegleitpunkte auch Symbole für von den Wegleitpunkten abgehende nicht auf dem vorgegebenen Fahrweg liegende Straßen enthalten, **dadurch gekennzeichnet, daß** ferner Wege und Wegleitpunkte dargestellt werden, die auf Alternativrouten liegen.

2. Verfahren nach Anspruch 1, **dadurch gekennzeichnet, daß** Daten, welche den vorgegebenen Fahrweg und die Wegleitpunkte beschreiben, von einem ortsfesten Rechner an eine im Fahrzeug befindliche Fahrzeugeinheit übertragen werden.

3. Verfahren nach einem der vorhergehenden Ansprüche, **dadurch gekennzeichnet, daß** die Symbole kurze Linien sind, die sich von den Verbindungen zwischen den Wegleitpunkten unterscheiden.

4. Verfahren nach einem der vorhergehenden Ansprüche, **dadurch gekennzeichnet, daß** ferner ein Symbol für die jeweils ermittelte Position des Fahrzeugs dargestellt wird.

5. Verfahren nach einem der vorhergehenden Ansprüche, **dadurch gekennzeichnet, daß** Daten über die Verkehrsverhältnisse übertragen und in Form von den jeweiligen Wegleitpunkten und/oder den zwischen den Wegleitpunkten liegenden Wegen zugeordneten Symbolen dargestellt werden.

6. Einrichtung zur Zielführungsunterstützung eines Fahrzeugführers mit einer graphischen Anzeigevorrichtung (Display) zur Ausgabe von Anweisungen, die aus einem Vergleich eines durch Wegleitpunkte vorgegebenen Fahrwegs und jeweils ermittelter Positionen des Fahrzeugs abgeleitet werden, wobei die Wegleitpunkte und Verbindungen zwischen den Wegleitpunkten mindestens eines Teils des vorgegebenen Fahrwegs schematisch dargestellt und wobei die Darstellungen der Wegleitpunkte auch Symbole für von den Wegleitpunkten abgehende, nicht auf dem vorgegebenen Fahrweg liegende Straßen enthalten, **dadurch gekennzeichnet, daß** ferner der jeweilige Wegleitpunkt, auf den das Fahrzeug zufährt, einschließlich mindestens eines Richtungspfeils schematisch darstellbar ist.

7. Einrichtung nach Anspruch 6, **dadurch gekennzeichnet, daß** Daten, welche den vorgegebenen Fahrweg und die Wegleitpunkte beschreiben, von einem ortsfesten Rechner an eine im Fahrzeug befindliche Fahrzeugeinheit übertragen werden.

8. Einrichtung nach Anspruchs 6 oder 7, **dadurch gekennzeichnet, daß** die Symbole kurze Linien sind, die sich von den Verbindungen zwischen den Wegleitpunkten unterscheiden.

9. Einrichtung nach einem der Ansprüche 6 bis 8, **dadurch gekennzeichnet, daß** ferner ein Symbol für die jeweils ermittelte Position des Fahrzeugs dargestellt wird.

10. Einrichtung nach einem der Ansprüche 6 bis 9, **dadurch gekennzeichnet, daß** die Darstellung des jeweiligen Wegleitpunktes den Straßenverlauf am Wegleitpunkt, beispielsweise einen Kreisverkehr, wiedergibt.

## Claims

1. Device for providing navigation assistance to a vehicle driver who is provided with instructions derived from a comparison between a route predefined by route reference points, and respectively determined positions of the vehicle, the route reference points and connections between the route reference points of at least part of the predefined route being represented schematically and the representations of the route reference points also containing symbols for roads which start from the route reference points and do not lie on the predefined route, **characterized in that**, in addition, routes and route reference points which lie on alternative routes are represented.

2. Method according to Claim 1, **characterized in that** data which describe the predefined route and the route reference points are transmitted from a fixed computer to a vehicle unit located in the vehicle.

3. Method according to one of the preceding claims, **characterized in that** the symbols are short lines which differ from the connections between the route reference points.

4. Method according to one of the preceding claims, **characterized in that** in addition a symbol is represented for the respectively determined position of the vehicle.

5. Method according to one of the preceding claims, **characterized in that** data relating to the traffic conditions are transmitted and are represented in the form of symbols assigned to the respective route reference points and/or the routes lying between the route reference points.

6. Device for providing navigation assistance to a vehicle driver having a graphic display for outputting instructions which are derived from a comparison between a route predefined by route reference points and respectively determined positions of the vehicle, the route reference points and connections between the route reference points of at least part of the predefined route being represented schematically and the representations of the route reference points also containing symbols for roads which start from the route reference points and do not lie on the predefined route, **characterized in that**, in addition, the respective route reference point to which the vehicle is travelling can be represented schematically, including at least one directional arrow.

7. Device according to Claim 6, **characterized in that** data which describe the predefined route and the route reference points are transmitted from a fixed computer to a vehicle unit located in the vehicle.

8. Device according to Claim 6 or 7, **characterized in that** the symbols are short lines which differ from the connections between the route reference points.

9. Device according to one of Claims 6 to 8, **characterized in that** in addition a symbol is represented for the respectively determined position of the vehicle.

10. Device according to one of Claims 6 to 9, **characterized in that** the presentation of the respective route reference point indicates the layout of the road at the route reference point, for example a roundabout.

## Revendications

1. Procédé pour l'assistance à la navigation d'un conducteur de véhicule auquel sont fournies des directives qui dérivent de la comparaison entre une route prédéfinie au moyen de points de guidage de la route et les positions établies respectives du véhicule, les points de guidage de la route et les liaisons entre les points de guidage de la route d'une partie au moins de la route prédéfinie étant représentés schématiquement, et les représentations des points de guidage de la route contenant aussi des symboles pour les rues partant des points de guidage de la route et n'étant pas situées sur la route prédéfinie, **caractérisé en ce que** de plus, des routes et des points de guidage de la route se trouvant sur des trajets alternatifs sont représentés.

2. Procédé selon la revendication 1, **caractérisé en ce que** des données, décrivant la route prédéfinie et les points de guidage de la route, sont transmises à partir d'un ordinateur de position fixe vers une unité du véhicule située dans le véhicule.

3. Procédé selon l'une des revendications précédentes, **caractérisé en ce que** les symboles sont des lignes courtes qui se distinguent des liaisons entre les points de guidage de la route.

4. Procédé selon l'une des revendications précédentes, **caractérisé en ce que** de plus, un symbole pour la position établie respective du véhicule est représenté.

5. Procédé selon l'une des revendications précédentes, **caractérisé en ce que** des données sur les conditions de circulation sont transmises et sont représentées sous la forme des points de guidage de la route respectifs et/ou des symboles affectés aux routes situées entre les points de guidage de la route.

6. Appareil pour l'assistance à la navigation d'un conducteur de véhicule avec un dispositif d'affichage graphique (Display) pour la présentation de directives qui dérivent de la comparaison entre une route prédéfinie au moyen de points de guidage de la route et les positions établies respectives du véhicule, les points de guidage de la route et les liaisons entre les points de guidage de la route d'une partie au moins de la route prédéfinie étant représentés schématiquement, et les représentations des points de guidage de la route contenant aussi des symboles pour les rues partant des points de guidage de la route et n'étant pas situées sur la route prédéfinie, **caractérisé en ce que** de plus, le point de guidage respectif de la route vers laquelle se dirige le véhicule peut être représenté schématiquement, avec y compris au moins une flèche directionnelle.

7. Appareil selon la revendication 6, **caractérisé en ce que** des données, décrivant la route prédéfinie et les points de guidage de la route, sont transmises à partir d'un ordinateur de position fixe vers une unité du véhicule située dans le véhicule.

8. Appareil selon les revendications 6 ou 7, **caractérisé en ce que** les symboles sont des lignes courtes qui se distinguent des liaisons entre les points de guidage de la route.

9. Appareil selon l'une des revendications 6 à 8, **caractérisé en ce que** de plus, un symbole pour la position établie respective du véhicule est représenté.

10. Appareil selon l'une des revendications 6 à 9, **caractérisé en ce que** la représentation du point de guidage respectif de la route restitue le déroulement de la rue au point de guidage de la route, par exemple un sens giratoire.
